# EUROPÄISCHE PATENTSCHRIFT

(11) **EP 3 939 133 B1**
(45) Veröffentlichungstag und Bekanntmachung des Hinweises auf die Patenterteilung: **13.08.2025**
(21) Anmeldenummer: 20708082.1
(22) Anmeldetag: 02.03.2020
(51) Int. Cl.: H01T 13/14, H01T 13/20, H01T 13/32, H01T 13/39, H01T 21/02

(54) **ZÜNDKERZENGEHÄUSE MIT KORROSIONSSCHUTZ AUF DER INNENSEITE SOWIE ZÜNDKERZE UND HERSTELLUNGSVERFAHREN**
SPARK PLUG HOUSING WITH CORROSION PROTECTION ON THE INNER SIDE, AS WELL AS A SPARK PLUG AND PRODUCTION METHOD
CULOT DE BOUGIE À PROTECTION ANTICORROSION SUR LA FACE INTÉRIEURE AINSI QUE BOUGIE ET PROCÉDÉ DE FABRICATION

(30) Priorität: 14.03.2019 DE 102019203478
(43) Veröffentlichungstag der Anmeldung: 19.01.2022
(73) Patentinhaber: Robert Bosch GmbH, 70442 Stuttgart (DE)
(72) Erfinder: PILASKI, Milan, 68239 Mannheim (DE); KRAUS, Roland, 96049 Bamberg (DE); NOELSCHER, Herbert, 97483 Eltmann (DE); RATHGEBER, Sabrina, 71272 Renningen (DE); PETERSEN, Gabriel, 96050 Bamberg (DE); BERGMANN, Tim, 58675 Hemer (DE); BUBRIN, Martina, 70193 Stuttgart (DE); HIRTE, Tina, 70374 Stuttgart (DE); GRIES, Bernhard, 96164 Kemmern (DE); HOELZL, Christoph Roland, 70806 Kornwestheim (DE)
(86) Internationale Anmeldenummer: PCT/EP2020/055402
(87) Internationale Veröffentlichungsnummer: WO 2020/182509

(56) Entgegenhaltungen:
- EP-A1- 2 546 938
- DE-A1- 102004 046 895
- DE-A1- 2 215 276
- DE-A1- 4 240 646
- DE-T2- 60 002 534
- JP-A- 2007 284 755
- JP-A- H 031 472
- JP-A- H02 291 691
- US-A1- 2012 146 483

## Beschreibung

### Stand der Technik

Die Erfindung betrifft ein Zündkerzengehäuse gemäß dem Anspruch 1 und eine Zündkerze mit einem solchen Zündkerzengehäuse gemäß dem Anspruch 7, sowie ein Herstellungsverfahren für das Zündkerzengehäuse gemäß Anspruch 8.

Heutige Zündkerzengehäuse weisen häufig auf ihrer Außenseite eine Beschichtung auf, die das Zündkerzengehäuse vor Korrosion schützen sollen. Typischerweise wird eine solche Korrosionsschutzschicht durch ein elektro-chemisches oder galvanisches oder sonstiges Beschichtungsverfahren erzeugt. Jedes Beschichtungsverfahren hat dabei seine Vor- und Nachteile.

Solche Zündkerzengehäuse sind beispielsweise aus der US 2012/146483 A1, der DE 10 2004 046895 A1 oder der EP2 546 938 A1 bekannt.

### Offenbarung der Erfindung

Für die galvanische Beschichtung wird das Zündkerzengehäuse in eine Trommel gegeben oder auf einem Gestell für die Beschichtung gehaltert. Dabei entsteht die Schwierigkeit, dass die Innenseite des Zündkerzengehäuses nicht oder nur zu einem kleinen Teil beschichtet werden kann, da das für die Schichtbildung nötige elektrische Feld im inneren Bereich vom Gehäuse selbst abgeschirmt wird. Insbesondere Zündkerzengehäuse mit einem tiefen Atmungsraum erhalten bei dieser Methode auf ihrer Innenseite kein oder zu mindestens keine ausreichende und keine gleichmäßige Beschichtung. Dadurch ergibt sich bei ungünstigen Lagerbedingungen oder Transportbedingungen, dass das Zündkerzengehäuse auf seiner Innenseite bereits korrodiert. Das Zündkerzengehäuse kann nicht mehr verwendet werden. Wenn die Korrosion des Atmungsraums unbemerkt bleibt und das Zündkerzengehäuse für eine Zündkerze verwendet wird, dann hat diese Zündkerze eine wesentlich kürzere Lebensdauer, als eine Zündkerze mit einem nicht korrodierten Zündkerzengehäuse.

Es ist Aufgabe der vorliegenden Erfindung, ein Zündkerzengehäuse und eine Zündkerze bereit zu stellen, bei denen es möglichst zu keiner Korrosion im Atmungsraum des Zündkerzengehäuses kommt.

Diese Aufgabe wird bei dem erfindungsgemäßen Zündkerzengehäuse, das eine Innenseite, eine Außenseite und eine Längsachse hat, die sich von einem brennraumzugewandten Ende des Zündkerzengehäuses bis zu einem brennraumabgewandten Ende des Zündkerzengehäuses erstreckt, wobei das Zündkerzengehäuse auf seiner Innenseite einen umlaufenden Absatz aufweist, der dazu eingerichtet ist, dass ein Zündkerzenisolator darauf aufliegt, dadurch gelöst, dass das Zündkerzengehäuse auf seiner Innenseite eine Korrosionsschutzschicht aufweist, die auf einem Abschnitt der Innenseite des Zündkerzengehäuses ausgebildet ist, wobei der Abschnitt sich von einem zu dem brennraumzugewandten Ende des Zündkerzengehäuses bis mindestens über den Absatz und entlang des Innenumfangs des Zündkerzengehäuses erstreckt.

Dadurch gibt sich der Vorteil, dass der mit der Korrosionsschutzschicht bedeckte Abschnitt auf der Innenseite des Zündkerzengehäuses, der bei einer Zündkerze zusammen mit dem Zündkerzenisolator den Atmungsraum begrenzt und somit diesen bildet, durch die Korrosionsschicht vor unerwünschter Korrosion sowohl bei der Lagerung, beim Transport als auch beim Gebrauch der Zündkerze geschützt ist. Dabei ist es besonders vorteilhaft, dass die Korrosionsschutzschicht sich vom brennraumzugewandten Ende des Zündkerzengehäuses bis mindestens über den Absatz erstreckt. Bei einer Zündkerze liegt der Zündkerzenisolator auf dem Absatz der Innenseite des Zündkerzengehäuses auf. Häufig zusammen mit einer Innendichtung, aber auch in einigen Fällen ohne eine Innendichtung, wird der Spalt zwischen Zündkerzengehäuse und Zündkerzenisolator am Absatz luftdicht abgedichtet, so dass die im Verbrennungsraum entstehenden Gasgemische nicht weiter als bis zu dieser inneren Dichtstelle am Absatz in das Zündkerzengehäuse eindringen können. Der Atmungsraum erstreckt sich somit vom brennraumzugewandten Ende des Zündkerzengehäuses bis zum Absatz, auf dem der Zündkerzenisolator aufliegt und häufig zusammen mit einer Innendichtung den Spalt abdichtet.

Erfindungsgemäß ist die Korrosionsschutzschicht eine galvanisch aufgetragene Schicht.

Dies bedeutet, dass die Korrosionsschicht mittels eines galvanischen Beschichtungsverfahrens auf die Oberfläche des Zündkerzengehäuses aufgetragen wurde. Insbesondere bei dem galvanischen Beschichtungsverfahren ergibt sich eine sehr gleichmäßige Korrosionsschutzschicht, die auch ausreichend weit auf der Innenseite des Zündkerzengehäuses ausgebildet ist, wenn bei dem galvanischen Beschichtungsverfahren eine Beschichtungselektrode im Inneren des Zündkerzengehäuses platziert wird, so dass sich ein sehr gleichmäßiges elektrisches Feld entlang der Längsachse des Zündkerzengehäuses für den zu beschichtenden Abschnitt ergibt.

Zusätzlich oder alternativ kann vorgesehen sein, dass die Korrosionsschutzschicht Nickel und/oder Zink enthält. Korrosionsschichten mit oder aus diesen Elementen sind sehr stabil. Insbesondere ist die Korrosionsschutzschicht phosphorfrei.

Bei einer vorteilhaften Ausgestaltung der Erfindung ist vorgesehen, dass die Korrosionsschutzschicht sich vom Absatz aus mindestens noch 1 mm in Richtung des brennraumabgewandten Endes des Zündkerzengehäuses erstreckt. Damit wird sichergestellt, dass die Korrosionsschutzschicht ausreichend weit auf der Innenseite des Zündkerzengehäuses ausgebildet ist, damit es keine Korrosion direkt an der inneren Dichtstelle am Absatz gibt.

Es hat sich als besonders vorteilhaft erwiesen, wenn die Korrosionsschutzschicht im Mittel eine Dicke D von mindestens 2 µm hat, insbesondere entlang des Umfangs des Abschnitts und/oder entlang der Längserstreckung des Abschnitts. Dabei wird die Dicke D senkrecht zur Innenseite des Zündkerzengehäuses gemessen. Es hat sich gezeigt, dass bei einer Schichtdicke von weniger als 2 µm mögliche Defekte in der Korrosionsschutzschicht von der Oberfläche der Korrosionsschutzschicht durch die Schicht bis zum Zündkerzengehäuse reichen können und somit mögliche Korrosionspfade zur Zündkerzengehäuse-Oberfläche bilden. Mit einer Schichtdicke von mindestens 2 µm ist, die Wahrscheinlichkeit für solche Korrosionspfade ausreichend niedrig, damit die Korrosionsschutzschicht eine ausreichende Schutzfunktion hat.

Des Weiteren ist es ebenfalls erfindungsgemäß, dass die Korrosionsschutzschicht eine gleichmäßige Dicke hat, die nicht mehr als 10% Unterschied zwischen der dicksten und dünnsten Stelle aufweist. Dadurch wird verhindert, dass eine Stelle entsteht, die deutlich dünner ist als die restliche Korrosionsschutzschicht. Bei einer dünneren Stelle ist gegenüber der restlichen Korrosionsschutzschicht die Wahrscheinlichkeit höher, dass Korrosionspfade von der Oberfläche der Korrosionsschutzschicht bis zum Gehäuse existieren. Die dünnere Stelle ist somit eine Schwachstelle und kann dazu führen, dass der beabsichtigte technische Effekt der Erfindung nicht eintritt.

Bei einer Ausgestaltung des Zündkerzengehäuses weist das Zündkerzengehäuse auf seiner Innenseite nur die Korrosionsschicht auf. Dadurch vereinfacht sich die Produktion und die Produktionskosten für ein Zündkerzengehäuse mit einem guten Korrosionsschutz.

Bei einer alternativen Ausgestaltung des Zündkerzengehäuses weist das Zündkerzengehäuse zusätzlich zur Korrosionsschutzschicht noch weitere Schichten auf, insbesondere eine oder mehrere Zwischenschichten und/oder eine Versiegelungsschicht. Dabei bilden die Korrosionsschutzschicht, die Zwischenschichten und die Versiegelungsschicht ein Schichtsystem, d.h. die verschiedenen Schichten liegen aufeinander. Dadurch ergibt sich die Möglichkeit, ein besonders robustes Schichtsystem zum Korrosionsschutz des Zündkerzengehäuses bereitzustellen, welches gerade für Anwendungen für Zündkerzen bei extremen Verbrennungsbedingungen benötigt wird.

Des Weiteren betrifft die Erfindung auch eine Zündkerze, die ein erfindungsgemäßes Zündkerzengehäuse, einen im Zündkerzengehäuse angeordneten Zündkerzenisolator, eine im Zündkerzenisolator angeordnete Mittelelektrode und eine Masseelektrode, die am brennraumzugewandten Ende des Zündkerzengehäuses angeordnet ist, wobei die Masseelektrode und die Mittelelektrode dazu eingerichtet sind gemeinsam einen Zündspalt zu bilden.

Die oben beschriebenen vorteilhaften technischen Effekte kommen auch bei dieser Zündkerze entsprechend zur Wirkung.

Des Weiteren betrifft die Erfindung auch ein Verfahren zur Herstellung eines erfindungsgemäßen Zündkerzengehäuses, bei dem mindestens ein Abschnitt auf der Innenseite des Zündkerzengehäuses mit einer Korrosionsschutzschicht galvanisch beschichtet wird, in dem eine Beschichtungselektrode innerhalb des Zündkerzengehäuses platziert wird.

Dadurch ergibt sich der Vorteil, dass bei diesem galvanischen Beschichtungsverfahren sich eine sehr gleichmäßige Korrosionsschutzschicht auf der Innenseite des Zündkerzengehäuses ausbildet, die auch ausreichend weit auf der Innenseite des Zündkerzengehäuses ausgebildet ist. Durch die Platzierung der Beschichtungselektrode im Inneren des Zündkerzengehäuses bei dem galvanischen Beschichtungsverfahren eine ergibt sich ein sehr gleichmäßiges elektrisches Feld entlang der Längsachse des Zündkerzengehäuses für den zu beschichtenden Abschnitt ergibt. Dadurch kann eine sehr gleichmäßige Korrosionsschutzschicht auf die Innenseite des Zündkerzengehäuses aufgetragen werden.

Weitere Merkmale, Anwendungsmöglichkeiten und Vorteile der Erfindung ergeben sich aus der nachfolgenden Beschreibung von Ausführungsbeispielen der Erfindung, die in den Figuren der Zeichnung dargestellt sind.

Zeichnung
Figur 1 zeigt ein Beispiel für ein erfindungsgemäßes Zündkerzengehäuse
Figur 2 zeigt eine Zündkerze

### Beschreibung des Ausführungsbeispiels

In Figur 1 ist ein erfindungsgemäßes Zündkerzengehäuse 2 dargestellt. Das Zündkerzengehäuse 2 hat eine Innenseite 24, eine Außenseite 23, ein brennraumzugewandtes Ende 21 und ein brennraumabgewandtes Ende 22. Auf der Innenseite 24 des Zündkerzengehäuses 2 ist ein auf der Innenseite 24 umlaufener Absatz 25 ausgebildet. Dieser Absatz 25 ist dazu eingerichtet, dass bei einer Zündkerze 1 mit einem Zündkerzenisolator 3, dieser Zündkerzenisolator 3 auf dem Absatz 25 aufliegt.

Auf der Oberfläche der Zündkerzengehäuse-Innenseite 24 ist in einem Abschnitt 55 eine Korrosionsschutzschicht 50 aufgebracht. Die Korrosionsschutzschicht 50 erstreckt sich vom brennraumzugewandten Ende des Zündkerzengehäuses bis zu mindestens 1 mm über den Absatz 25 und entlang des Innenumfangs der Zündkerzengehäuse-Innenseite 24. In diesem Beispiel ist die Korrosionsschutzschicht 50 auf einem Abschnitt 55 mit einer Länge von mindestens 4 mm parallel zur Längsachse des Zündkerzengehäuses 2 ausgebildet. Dabei hat die Korrosionsschutzschicht 50 entlang ihres Umfangs und entlang ihrer Längserstreckung eine möglichst gleichmäßige Schichtdicke D von im Mittel mindestens 2 µm, wobei die dickste und die dünnste Stelle der Korrosionsschutzschicht sich nicht mehr als um 10% unterscheiden.

Bevorzugt ist die Korrosionsschutzschicht 50 mittels eines galvanischen Beschichtungsverfahrens aufgetragen worden, wobei für die Beschichtung der Zündkerzengehäuse-Innenseite 24 mit der Korrosionsschutzschicht 50 eine Beschichtungselektrode innerhalb des Zündkerzengehäuses 2 angeordnet wurde.

Das Zündkerzengehäuse besteht typischerweise aus einem Kohlenstoffstahl, wie C10 oder C22.

Figur 2 zeigt in einer halb-geschnittenen Ansicht eine Zündkerze 1. Die Zündkerze 1 umfasst ein Zündkerzengehäuse 2, das eine Innenseite 24, eine Außenseite 23, ein brennraumzugewandtes Ende 21 und ein brennraumabgewandtes Ende 22 hat. In das Zündkerzengehäuse 2 ist ein Zündkerzenisolator 3 eingesetzt. Das Zündkerzengehäuse 2 und der Zündkerzenisolator 3 weisen jeweils entlang ihrer Längsachse X eine Bohrung auf. Die Längsachse des Zündkerzengehäuses 2, die Längsachse des Zündkerzenisolators 3 und die Längsachse der Zündkerze 1 fallen zusammen. In den Zündkerzenisolator 3 ist eine Mittelelektrode 4 eingesetzt. Des Weiteren erstreckt sich in den Zündkerzenisolator 3 ein Anschlussbolzen 8 mit einer Anschlußmutter, über den die Zündkerze 1 mit einer hier nicht dargestellten Spannungsquelle elektrisch kontaktierbar ist. Der Anschlussbolzen 8 mit der Anschlußmutter bilden das brennraumabgewandte Ende der Zündkerze 1.

Zwischen der Mittelelektrode 4 und dem Anschlussbolzen 8 befindet sich im Isolator 3 ein Widerstandselement. Das Widerstandselement verbindet die Mittelelektrode 4 elektrisch leitend mit dem Anschlussbolzen 8.

Der Isolator 3 liegt mit einer Schulter auf einem an der Innenseite 24 des Zündkerzengehäuses 2 ausgebildeten umlaufenden Absatzes 25 auf. Zur Abdichtung des Luftspalts zwischen Zündkerzengehäuse-Innenseite 24 und Isolator 3 ist zwischen der Isolator-Schulter und dem Absatz 25 eine Innendichtung angeordnet, die beim Einspannen des Zündkerzenisolators 3 im Zündkerzengehäuse 2 plastisch verformt wird und dadurch den Luftspalt abdichtet.

Am Zündkerzengehäuse 2 ist an dessen brennraumseitigen Ende 21 eine Masseelektrode 5 elektrisch leitend angeordnet. Die Masseelektrode 5 und die Mittelelektrode 4 sind so zueinander angeordnet, dass sich zwischen ihnen ein Zündspalt ausbildet, bei dem der Zündfunke erzeugt wird.

## Patentansprüche

1. Zündkerzengehäuse (2), mit einer Innenseite (24), einer Außenseite (23) und einer Längsachse, die sich von einem brennraumzugewandten Ende (21) des Zündkerzengehäuses (2) bis zu einem brennraumabgewandten Ende (22) des Zündkerzengehäuses (2) erstreckt, wobei das Zündkerzengehäuse (2) auf seiner Innenseite (24) einen umlaufenden Absatz (25) aufweist, der dazu eingerichtet, dass ein Zündkerzenisolator (3) darauf aufliegt, wobei das Zündkerzengehäuse (2) auf seiner Innenseite (24) eine Korrosionsschutzschicht (50) aufweist, die auf einem Abschnitt (55) der Innenseite (24) des Zündkerzengehäuses (2) ausgebildet ist, wobei der Abschnitt (55) sich von dem brennraumzugewandten Ende (21) des Zündkerzengehäuses (2) bis mindestens über den Absatz (25) und entlang des Innenumfangs des Zündkerzengehäuses (2) erstreckt, wobei die Korrosionsschutzschicht (50) eine gleichmäßige Dicke hat, die nicht mehr als 10% Unterschied zwischen der dicksten und dünnsten Stelle aufweist, und wobei die Korrosionsschutzschicht (50) eine galvanisch aufgetragene Schicht ist.

2. Zündkerzengehäuse (2) nach Anspruch 1, **dadurch gekennzeichnet, dass** die Korrosionsschutzschicht (50) Nickel und/oder Zink enthält.

3. Zündkerzengehäuse (2) nach einem der vorherigen Ansprüche, **dadurch gekennzeichnet, dass** die Korrosionsschutzschicht (50) sich vom Absatz (25) aus mindestens noch 1 mm in Richtung des brennraumabgewandten Endes (22) des Zündkerzengehäuses (2) erstreckt.

4. Zündkerzengehäuse (2) nach einem der vorherigen Ansprüche, **dadurch gekennzeichnet, dass** die Korrosionsschutzschicht (50) im Mittel eine Dicke D von mindestens 2 µm hat, insbesondere entlang des Umfangs des Abschnitts (55) und/oder entlang der Längserstreckung des Abschnitts (55).

5. Zündkerzengehäuse (2) nach einem der vorherigen Ansprüche, **dadurch gekennzeichnet, dass** das Zündkerzengehäuse (2) auf seiner Innenseite (24) nur die Korrosionsschicht (50) aufweist

6. Zündkerzengehäuse (2) nach einem der Ansprüche 1 bis 4, **dadurch gekennzeichnet, dass** das Zündkerzengehäuse (2) zusätzlich zur Korrosionsschutzschicht (50) noch weitere Schichten aufweist, insbesondere eine oder mehrere Zwischenschichten und/oder eine Versiegelungsschicht.

7. Zündkerze (1), aufweisend ein Zündkerzengehäuse (2) nach einem der vorherigen Ansprüche 1 bis 6, einen im Zündkerzengehäuse (2) angeordneten Zündkerzenisolator (3), eine im Zündkerzenisolator (3) angeordnete Mittelelektrode (4) und einer Masseelektrode (5), die am brennraumzugewandten Ende (21) des Zündkerzengehäuses (2) angeordnet ist, wobei die Masseelektrode (5) und die Mittelelektrode (4) dazu eingerichtet sind gemeinsam einen Zündspalt zu bilden.

8. Verfahren zur Herstellung eines Zündkerzengehäuses (2) nach einem der Ansprüche 1 bis 6, **dadurch gekennzeichnet, dass** mindestens ein Abschnitt (55) auf der Innenseite (24) des Zündkerzengehäuses (2) mit einer Korrosionsschutzschicht (50) galvanisch beschichtet wird, in dem eine Beschichtungselektrode innerhalb des Zündkerzengehäuses (2) platziert wird.

## Claims

1. Spark plug housing (2), comprising an inner side (24), an outer side (23) and a longitudinal axis, which extends from an end (21) of the spark plug housing (2) facing towards the combustion chamber to an end (22) of the spark plug housing (2) facing away from the combustion chamber, wherein the spark plug housing (2) has on its inner side (24) a peripheral shoulder (25), which is designed such that a spark-plug insulator (3) rests on it, wherein the spark plug housing (2) has on its inner side (24) a corrosion protection layer (50), which is formed on a section (55) of the inner side (24) of the spark plug housing (2), wherein the section (55) extends from the end (21) of the spark plug housing (2) facing towards the combustion chamber to at least beyond the shoulder (25) and along the inner circumference of the spark plug housing (2), wherein the corrosion protection layer (50) has a uniform thickness which differs by no more than 10% between the thickest point and the thinnest point, and wherein the corrosion protection layer (50) is a galvanically applied layer.

2. Spark plug housing (2) according to Claim 1, **characterized in that** the corrosion protection layer (50) contains nickel and/or zinc.

3. Spark plug housing (2) according to one of the preceding claims, **characterized in that** the corrosion protection layer (50) extends at least a further 1 mm from the shoulder (25) in the direction of the end (22) of the spark plug housing (2) facing away from the combustion chamber.

4. Spark plug housing (2) according to one of the preceding claims, **characterized in that** the corrosion protection layer (50) has on average a thickness D of at least 2 µm, in particular along the circumference of the section (55) and/or along the longitudinal extent of the section (55).

5. Spark plug housing (2) according to one of the preceding claims, **characterized in that** the spark plug housing (2) has on its inner side (24) only the corrosion layer (50).

6. Spark plug housing (2) according to one of Claims 1 to 4, **characterized in that**, in addition to the corrosion protection layer (50), the spark plug housing (2) also has further layers, in particular one or more intermediate layers and/or a sealing layer.

7. Spark plug (1), comprising a spark plug housing (2) according to one of the preceding Claims 1 to 6, a spark-plug insulator (3) arranged in the spark plug housing (2), a centre electrode (4) arranged in the spark-plug insulator (3), and an earth electrode (5), which is arranged at the end (21) of the spark plug housing (2) facing towards the combustion chamber, wherein the earth electrode (5) and the centre electrode (4) are designed so as to together form a spark gap.

8. Method for producing a spark plug housing (2) according to one of Claims 1 to 6, **characterized in that** at least a section (55) on the inner side (24) of the spark plug housing (2) in which a coating electrode is placed inside the spark plug housing (2) is galvanically coated with a corrosion protection layer (50).

## Revendications

1. Boîtier de bougie d'allumage (2), avec un côté intérieur (24), un côté extérieur (23) et un axe longitudinal qui s'étend d'une extrémité (21) du boîtier de bougie d'allumage (2) tournée vers la chambre de combustion jusqu'à une extrémité (22) du boîtier de bougie d'allumage (2) détournée de la chambre de combustion, le boîtier de bougie d'allumage (2) présentant sur son côté intérieur (24) un épaulement périphérique (25) adapté pour qu'un isolateur de bougie d'allumage (3) repose dessus, le boîtier de bougie d'allumage (2) présentant sur son côté intérieur (24) une couche de protection contre la corrosion (50), qui est réalisée sur une section (55) du côté intérieur (24) du boîtier de bougie d'allumage (2), la section (55) s'étendant depuis l'extrémité (21) du boîtier de bougie d'allumage (2) tournée vers la chambre de combustion jusqu'au moins au-dessus de l'épaulement (25) et le long de la périphérie intérieure du boîtier de bougie d'allumage (2), la couche de protection contre la corrosion (50) ayant une épaisseur uniforme qui ne présente pas plus de 10 % de différence entre l'emplacement le plus épais et l'emplacement le plus mince, et la couche de protection contre la corrosion (50) étant une couche déposée par galvanisation.

2. Boîtier de bougie d'allumage (2) selon la revendication 1, **caractérisé en ce que** la couche de protection contre la corrosion (50) contient du nickel et/ou du zinc.

3. Boîtier de bougie d'allumage (2) selon l'une quelconque des revendications précédentes, **caractérisé en ce que** la couche de protection contre la corrosion (50) s'étend à partir de l'épaulement (25) au moins encore 1 mm en direction de l'extrémité (22) du boîtier de bougie d'allumage (2) détournée de la chambre de combustion.

4. Boîtier de bougie d'allumage (2) selon l'une quelconque des revendications précédentes, **caractérisé en ce que** la couche de protection contre la corrosion (50) a en moyenne une épaisseur D d'au moins 2 µm, notamment le long de la périphérie de la section (55) et/ou le long de l'extension longitudinale de la section (55).

5. Boîtier de bougie d'allumage (2) selon l'une quelconque des revendications précédentes, **caractérisé en ce que** le boîtier de bougie d'allumage (2) ne présente que la couche de corrosion (50) sur son côté intérieur (24).

6. Boîtier de bougie d'allumage (2) selon l'une quelconque des revendications 1 à 4, **caractérisé en ce que** le boîtier de bougie d'allumage (2) présente, en plus de la couche de protection contre la corrosion (50), d'autres couches, notamment une ou plusieurs couches intermédiaires et/ou une couche de scellement.

7. Bougie d'allumage (1), présentant un boîtier de bougie d'allumage (2) selon l'une quelconque des revendications 1 à 6 précédentes, un isolateur de bougie d'allumage (3) agencé dans le boîtier de bougie d'allumage (2), une électrode centrale (4) agencée dans l'isolateur de bougie d'allumage (3) et une électrode de masse (5) qui est agencée à l'extrémité (21) du boîtier de bougie d'allumage (2) tournée vers la chambre de combustion, l'électrode de masse (5) et l'électrode centrale (4) étant adaptées pour former ensemble un intervalle d'allumage.

8. Procédé de fabrication d'un boîtier de bougie d'allumage (2) selon l'une quelconque des revendications 1 à 6, **caractérisé en ce qu'**au moins une section (55) sur le côté intérieur (24) du boîtier de bougie d'allumage (2) est revêtue par galvanisation avec une couche de protection contre la corrosion (50), une électrode de revêtement étant placée à l'intérieur du boîtier de bougie d'allumage (2).
